# EUROPÄISCHE PATENTSCHRIFT

(11) **EP 2 602 551 B1**
(45) Veröffentlichungstag und Bekanntmachung des Hinweises auf die Patenterteilung: **15.07.2015**
(21) Anmeldenummer: 12006943.0
(22) Anmeldetag: 08.10.2012
(51) Int. Cl.: F23B 50/12, F24B 13/04

(54) **Kleinfeueranlage, insbesondere Kaminofen, Kamineinsatz, oder ein Ofeneinsatz**
Small-scale burner, in particular stove, fireplace insert, or oven insert
Petite installation de combustion, notamment poêle, foyer encastrable, ou four encastrable

(30) Priorität: 09.12.2011 DE 102011120627
(43) Veröffentlichungstag der Anmeldung: 12.06.2013
(73) Patentinhaber: Erwin Koppe Keramische Heizgeräte GmbH, 92676 Eschenbach i.d. Opf. (DE)
(72) Erfinder: Koppe, Franz, 92676 Eschenbach (DE); Koppe, Isabell, 92676 Eschenbach (DE); Maier, Edmund, 92271 Freihung (DE)
(74) Vertreter: Hafner, Dieter

(56) Entgegenhaltungen:
- WO-A2-2009/021255
- WO-A2-2009/134904
- FR-A1- 2 487 481
- US-A- 4 018 210
- US-A- 4 446 848
- US-A1- 2002 083 944

## Beschreibung

Die Erfindung/Neuerung betrifft eine Kleinfeueranlage, insbesondere einen Kaminofen, Kamineinsatz, Ofeneinsatz und dergleichen für Festbrennstoffe. Angesprochen sind insbesondere im Privatbereich einzusetzende Kaminöfen oder Kamineinsätze, die mit Pellets betrieben werden können. Derartige Kleinfeueranlagen verfügen über einen Brennstoffvorratsraum, in dem Festbrennstoff, insbesondere in Form von Pellets gelagert wird. Der Brennstoffvorratsraum ist über einen Übergangsbereich mit einer Brennkammer der Kleinfeueranlage verbunden. Der Festbrennstoff, der im Brennstoffvorratsraum vorhanden ist, wird über ein im Übergangsbereich angeordnetes und beweglich gelagertes Antriebsmittel in die Brennkammer befördert, wobei das Antriebsmittel rotierend angetrieben ist und beispielsweise als Förderwalze oder dergleichen ausgebildet sein kann.

Derartige Kleinfeueranlagen sind z.B. aus der WO 2009/134904 bekannt, erscheinen aber hinsichtlich ihrer Aufstellungs- und Einsatzmöglichkeiten als nachteilig. Wird eine derartige Kleinfeueranlage in engen Räumen aufgebaut und betrieben, so kann es nachteilig sein, wenn seitlich angebrachte Zugänge, Aggregate oder Antriebe nur beschränkt und mit Hindernissen zugänglich sind. Dies gilt insbesondere auch für Brennstoffvorratsräume, die an bekannten Öfen vorhanden sind.

Der Erfindung/Neuerung liegt die Aufgabe zugrunde, eine Kleinfeueranlage insbesondere in Form eines Kaminofens, Kamineinsatzes, Ofeneinsatzes mit den Merkmalen des Oberbegriffes des Anspruches 1 derart auszubilden, dass er auf einfache Weise abhängig vom Aufstellungsort und den Aufstellungsgegebenheiten endmontiert werden kann und insgesamt die Antriebseinheit und/oder der Brennstoffvorratsraum für den Nutzer in optimierter Weise zugänglich gemacht werden können. Diese Aufgabe wird durch die kennzeichnenden Merkmale des Anspruchs 1 gelöst, vorteilhafte Weiterbildungen ergeben sich aus den Unteransprüchen.

Als Kern der Erfindung/ Neuerung wird es angesehen, dass das Gehäuse der Kleinfeueranlage einen hinsichtlich seiner im Bereich der Antriebsmittel vorhandenen Seitenwandungen im Wesentlichen symmetrisch ausgebildeten, das Antriebsmittel sowie die Brennkammer umfassenden Mittelabschnitt aufweist und die Antriebseinheit aussenseitig wahlweise rechts- oder linksseitig an eine Seitenwandung des Mittelabschnittes anbringbar ist, wozu ein Kupplungselement der Antriebsmittel entweder beidseitig über die Seitenwandungen des Mittelabschnittes hinaussteht oder bedarfsweise einseitig herausziehbar oder einseitig ansetzbar ist, und vorbereitete Montageelemente an den Seitenwandungen angeordnet sind, die eine Montage der Antriebseinheit an jeder der beiden Seiten des Mittelabschnittes ermöglichen.

Die Merkmalskombination des Anspruches 1 sieht damit einen Ofen vor, der an beiden Seitenwandungen eines Mittelabschnittes mit zumindest der Antriebseinheit ausrüstbar oder nachrüstbar ist. Je nachdem, wo und wie der Ofen aufgestellt wird, kann die Antriebseinheit links oder rechts an das Ofengehäuse angesetzt und damit bedienerfreundlich platziert werden.

An die Seitenwandungen des Mittelabschnittes des Gehäuses sind seitliche Gehäusewandungsabschnitte zur Bildung von Seitenkammern ansetzbar, von denen einer die Antriebseinheit umschließt, um dem Ofen ein nach außen hin geschlossenes Gehäusebild zu vermitteln. In vorteilhafter Weise kann der Brennstoffvorratsraum in einen oberen Abschnitt und die Antriebseinheit in einen unteren Abschnitt einer durch die Gehäusewandungsabschnitte gebildeten Seitenkammer angeordnet werden, wobei auch der Brennstoffvorratsraum je nach Bedarf entweder linksseitig oder rechtsseitig am Mittelabschnitt anbringbar ist. Diesbezüglich ist auch die Symmetrie des Mittelabschnittes so ausgebildet, dass Öffnungen für den Durchlass des Festbrennstoffes in den Übergangsbereich vorbereitet sind, um eine ortsangepasste und kundenfreundliche Endmontage des Ofens zu ermöglichen. Grundsätzlich ist es möglich, dass in einer ersten Seitenkammer die Antriebseinheit und in einer gegenüberliegenden Seitenkammer der Brennstoffvorratsraum angeordnet ist. Es ist aber auch möglich, in beiden Seitenkammern Brennstoffvorratsräume vorzusehen und unter einem Brennstoffvorratsraum einseitig die Antriebseinheit anzubauen.

Um einen Anbau der Antriebseinheit auf einer der beiden Seiten auf einfache Weise zu ermöglichen, sind in der Höhe einer Förder- und/oder Antriebsachse der Antriebsmittel in beiden Seitenwandungen des Mittelabschnittes Durchführungsöffnungen vorgesehen, von welchen eine das Kopplungselement aufnehmen kann. Das Kopplungselement kann in vorteilhafter Weise als auf die Hauptachse des Antriebsmittels aufsteckbares Achsverlängerungselement ausgebildet sein.

Der oder die Brennstoffvorratsräume können an einen oberen Deckelbereich der Kleinfeueranlage heranreichen und damit den oberen Bereich einer oder beider Seitenkammern vorteilhaft ausnutzen. Der oder die Brennstoffvorratsräume sind als eine Bodenschräge aufweisende Ansatzbehälter ausgebildet, der oder die seitlich an eine der Seitenwandungen des Mittelabschnittes der Kleinfeueranlage befestigt sind. In beiden Seitenwandungen des Mittelabschnittes sind oberhalb der Antriebsmittel eine oder mehrere Brennstoffdurchtrittsöffnungen vorgesehen, die im Bereich der Bodenschräge in den angesetzten Brennstoffvorratsraum münden. Wird nur einseitig ein Brennstoffvorratsraum in einer der Seitenkammern vorgesehen, dann können in einer der Seitenkammern, die nicht mit einem Brennstoffvorratsraum ausgenutzt wird, die Durchtrittsöffnungen durch einen Dichteinsatz verschlossen werden. Der oder die Antriebseinheit ist, was ihre Montagehöhe anbelangt, unterhalb eines Brennkammerbodens angeordnet, um eine allzu große Hitzeeinwirkung auf die Antriebseinheit zu vermeiden.

Die Erfindung ist anhand vorteilhafter Ausführungsbeispiele in den Zeichnungsfiguren näher erläutert. Diese zeigen:
- Fig. 1:: eine perspektivische Ansicht einer Kleinfeueranlage in Form eines Kaminofens mit abgenommenem Gehäusewandungsabschnitt, wobei der Oberteil des Ofens ab der Höhe der Antriebsmittel entfernt ist,
- Fig. 2:: eine perspektivische Schnittansicht eines Ofens von hinten gemäß Schnittlinie II in Fig. 4,
- Fig. 3:: eine perspektivische Schnittansicht eines Ofens von der rechten Seite her gemäß Schnittlinie III in Fig. 4,
- Fig. 4:: eine perspektivische Ansicht des Ofens zur Darstellung der Schnitte gemäß Fig. 2 und 3.

Der in den Ausführungsbeispielen dargestellte Kaminofen 1 weist ein Gehäuse 2 auf, das in einen Mittelabschnitt 3 und Seitenabschnitte 4a, 4b unterteilt ist. Im Gehäuse 2 sind eine Brennkammer 5 und ein Brennstoffvorratsraum 6 vorgesehen, wobei letzterer mit der Brennkammer 5 über einen Übergangsbereich 7 verbunden ist. Im Übergangsbereich 7 ist ein beweglich gelagertes Antriebsmittel 8 in Form einer Antriebswalze vorgesehen, das über eine Antriebseinheit 9 rotierend angetrieben ist. Der Brennstoff in Form von Pellets wird von oben gegen die Antriebsmittel geleitet und dort abhängig von der Rotationsgeschwindigkeit des Antriebsmittels in die Brennkammer 5 verbracht, wodurch der Ofen hinsichtlich seiner Heizleistung steuerbar ist.

Im Mittelabschnitt 3 des Gehäuses 2 sind die Brennkammer 5 und der Übergangsbereich mit dem Antriebsmittel 8 vorgesehen. Ferner weist der Mittelabschnitt 3 Seitenwandungen 10a, 10b auf und ist im Bereich der Antriebsmittel 8 hinsichtlich seiner Seitenwandungen 10a, 10b im Wesentlichen symmetrisch ausgebildet. Die Antriebseinheit 9 kann dadurch aussenseitig wahlweise rechts oder linksseitig an eine der Seitenwandungen 10a oder 10b des Mittelabschnittes 3 angebracht werden, wozu ein Kupplungselement 11 der Antriebsmittel 8 entweder beidseitig über die Seitenwandungen 10a, 10b des Mittelabschnittes 3 in einen der Seitenabschnitte 4a oder 4b hinaussteht oder bedarfsweise einseitig herausziehbar oder einseitig ansetzbar ist. An den Seitenwandungen 10a, 10b sind darüber hinaus vorbereitete Montageelemente 12 vorgesehen, die eine einfach durchzuführende Montage der Antriebseinheit 9 an jeder der beiden Seiten des Mittelabschnittes 3 ermöglichen.

Aus den Zeichnungsfiguren ist deutlich ersichtlich, dass der Brennstoffvorratsraum 6 in einem oberen Bereich und die Antriebseinheit 9 in einem unteren Bereich eines der beiden Seitenabschnitte 4a oder 4b angeordnet ist. Es ist aber auch möglich, dass in einem ersten Seitenabschnitt 4a die Antriebseinheit 9 und in dem gegenüberliegenden Seitenabschnitt 4b der Brennstoffvorratsraum 6 angeordnet wird.

Die modulhafte und jederzeit umrüstbare Ausbildung des Ofens gestattet es, bei einem Umsetzen des Ofens Brennstoffvorratsraum 6 und/oder Antriebseinheit umzusetzen, um neuen Aufstellungsgegebenheiten des Ofens zu genügen.

In der Höhe einer Förder- oder und/oder Antriebsachse 15 der Antriebsmittel 8 sind in beiden Seitenwandungen 10a und 10b des Mittelabschnittes 3 Durchführungsöffnungen 16 vorgesehen, von welchen eine vom Kopplungselement 11 durchsetzt wird. Das Kopplungselement 11 kann als auf die Hauptachse 15 des Antriebsmittels 8 aufsteckbares Achsverlängerungselement ausgebildet sein.

Der Brennstoffvorratsraum 6 reicht an einen oberen Deckelbereich 18 der Kleinfeueranlage heran, sodass er durch eine Klappe 19 von oben befüllt werden kann. Grundsätzlich ist es möglich, im Deckelbereich 18 auf beiden Seiten, d. h. über beiden Seitenabschnitten 4 Klappen 19 vorzusehen, damit ohne Austausch des Ofendeckelementes der unter den Klappen 19 angeordnete Brennstoffvorratsraum 6 von einer Seite auf die andere Seite des Ofens umsetzbar ist.

Der Brennstoffvorratsraum 6 ist insgesamt als ein eine Bodenschräge 20 aufweisender Ansatzbehälter 21 ausgebildet, der seitlich an einer der Seitenwandungen 10 des Mittelabschnittes der Kleinfeueranlage angesetzte werden kann. Zum Durchtritt des Festbrennstoffes haben beide Seitenwandungen 10 des Mittelabschnittes 3 oberhalb der Antriebsmittel 8 wenigstens eine Brennstoffdurchtrittsöffnung 22, die im Bereich der zugeordneten Bodenschräge 20 eines angesetzten Brennstoffvorratsraumes 6 in den angrenzenden Brennstoffvorratsraum 6 mündet, wobei bei Vorsehen nur eines Brennstoffvorratsraumes 6 in einer der Seitenkammern 4 die Durchtrittsöffnungen 22 der anderen Seitenwandungen mit einem Dichteinsatz 23 verschlossen sind.

Die Antriebseinheit 9 ist aus Gründen der Wärmestrahlung von ihrer Höhenlage her unterhalb eines Brennkammerbodens 30 angeordnet.

Grundsätzlich ist es möglich, wenigstens einer der seitlichen Gehäusewandungsabschnitte 31 über Scharnierelemente im Bereich der Rückwand der Kleinfeueranlage am Mittelabschnitt 3 des Gehäuses 2 befestigt und nach Art einer Türe aufklappbar angeordnet ist. Die Antriebseinheit 9 kann nach Art eines Uhrwerks ausgebildet sein, wobei das Uhrwerk über einen Kettenantrieb 50 mit dem Kupplungselement 11 verbunden ist. Zur Regelung des Ofens ist entweder der Querschnitt der wenigstens einen Brennstoffdurchtrittsöffnung verstellbar und/oder auch die Ganggeschwindigkeit der Antriebseinheit 9 veränderbar.

### BEZUGSZEICHENLISTE

- 1: Kaminofen
- 2: Gehäuse
- 3: Mittelabschnitt
- 4a, b: Seitenabschnitt
- 5: Brennkammer
- 6: Brennstoffvorratsraum
- 7: Übergangsbereich
- 8: Antriebsmittel
- 9: Antriebseinheit
- 10a, b: Seitenwandungen
- 11: Kupplungselement
- 12: Montageelement

- 15: Antriebsachse
- 16: Durchführungsöffnung

- 18: Deckelbereich
- 19: Klappe
- 20: Bodenschräge
- 21: Ansatzbehälter
- 22: Durchtrittsöffnung
- 23: Dichteinsatz

- 30: Brennkammerboden
- 31: Gehäusewandungsabschnitt

- 50: Kettenantrieb

## Patentansprüche

1. Kleinfeueranlage für Festbrennstoffe umfassend ein Gehäuse (2), eine Brennkammer (5), einen Übergangsbereich (7), ein Antriebsmittel (8), eine Antriebseinheit (9), einem über den Übergangsbereich (7) mit der Brennkammer (5) verbundenen Brennstoffvorratsraum (6), und insbesondere einen Kaminofen, oder Kamineinsatz, oder Ofeneinsatz,
wobei der im Brennstoffvorratsraum (6) bevorratete Festbrennstoff aus dem Brennstoffvorratsraum (6) in die Brennkammer (5) über das im Übergangsbereich (7) angeordnetes und beweglich gelagertes Antriebsmittel (8) gefördert wird, das über die Antriebseinheit (9) verfügt und rotierend angetrieben ist,
und das Gehäuse (2) der Kleinfeueranlage einen hinsichtlich seiner im Bereich des Antriebsmittels (8) vorhandenen Seitenwandungen (10a,10b) im Wesentlichen symmetrisch ausgebildeten, das Antriebsmittel (8) sowie die Brennkammer (5) umfassenden Mittelabschnitt (3) aufweist
**dadurch gekennzeichnet, dass**
die Antriebseinheit (9) aussenseitig wahlweise rechts- oder linksseitig an einer der Seitenwandung (10a, 10b) des Mittelabschnittes (3) angebracht ist, wozu ein Kupplungselement (11) des Antriebsmittels (8) entweder beidseitig über die Seitenwandungen (10) des Mittelabschnittes (3) hinaussteht oder bedarfsweise einseitig herausgezogen oder einseitig angesetzt ist, und vorbereitete Montageelemente (12) an den Seitenwandungen (10) angeordnet sind, die eine Montage der Antriebseinheit (9) an jeder der beiden Seiten des Mittelabschnittes (3) ermöglichen.

2. Kleinfeueranlage nach Anspruch 1,
**dadurch gekennzeichnet, dass**
an die Seitenwandungen (10) des Mittelabschnittes (3) des Gehäuses (2) seitliche Gehäusewandungsabschnitte (31) zur Bildung von Gehäuse-Seitenkammern ansetzbar sind, von welchen einer die Antriebseinheit (9) umschließt.

3. Kleinfeueranlage nach Anspruch 1 oder 2,
**dadurch gekennzeichnet, dass**
der Brennstoffvorratsraum (6) in einem oberen Bereich und die Antriebseinheit (9) in einem unteren Bereich einer durch die Gehäusewandungsabschnitte (31) gebildeten Seitenabschnittes (4) angeordnet ist.

4. Kleinfeueranlage nach einem der vorhergehenden Ansprüche,
**dadurch gekennzeichnet, dass**
in einem ersten Seitenabschnitt (4a) die Antriebseinheit (9) und in dem gegenüberliegenden Seitenabschnitt (4b) der Brennstoffvorratsraum (6) angeordnet ist.

5. Kleinfeueranlage nach einem der vorhergehenden Ansprüche,
**dadurch gekennzeichnet, dass**
in der Höhe einer Förder- oder und/oder Antriebsachse (15) der Antriebsmittel (8) in beiden Seitenwandungen (10) des Mittelabschnittes (3) Durchführungsöffnungen (16) vorgesehen sind, von welchen eine das Kopplungselement (11) aufnimmt.

6. Kleinfeueranlage nach einem der vorhergehenden Ansprüche,
**dadurch gekennzeichnet, dass**
das Kopplungselement (11) als auf die Hauptachse (15) des Antriebsmittels (8) aufsteckbares Achsverlängerungselement ausgebildet ist.

7. Kleinfeueranlage nach einem der vorhergehenden Ansprüche,
**dadurch gekennzeichnet, dass**
der Brennstoffvorratsraum (6) an einen oberen Deckelbereich (18) der Kleinfeueranlage heranreicht.

8. Kleinfeueranlage nach einem der vorhergehenden Ansprüche,
**dadurch gekennzeichnet, dass**
der Brennstoffvorratsraum (6) als ein eine Bodenschräge (20) aufweisender Ansatzbehälter (21) ausgebildet ist, der seitlich an einer der Seitenwandungen (10) des Mittelabschnittes (3) der Kleinfeueranlage befestigt ist.

9. Kleinfeueranlage nach einem der vorhergehenden Ansprüche,
**dadurch gekennzeichnet, dass**
beide Seitenwandungen (10) des Mittelabschnittes (3) oberhalb der Antriebsmittel (8) wenigstens eine Brennstoffdurchtrittsöffnung (22) aufweisen, die im Bereich der Bodenschräge (20) in den Brennstoffvorratsraum (6) mündet, wobei bei Vorsehen nur eines Brennstoffvorratsraumes (6) in einer der Seitenkammern (4) die Durchtrittsöffnungen (22) in der nicht mit einem Brennstoffvorratsraum (6) bestückten Seitenwandung (10) durch einen Dichteinsatz (23) verschlossen sind.

10. Kleinfeueranlage nach einem der vorhergehenden Ansprüche,
**dadurch gekennzeichnet, dass**
die Antriebseinheit (9) von ihrer Höhenlage her unterhalb eines Brennkammerbodens (30) angeordnet ist.

11. Kleinfeueranlage nach einem der vorhergehenden Ansprüche,
**dadurch gekennzeichnet, dass**
wenigstens einer der seitlichen Gehäusewandungsabschnitte (31) über Scharnierelemente im Bereich der Rückwand der Kleinfeueranlage an dem Mittelabschnitt (3) des Gehäuses (2) befestigt und nach Art einer Türe aufklappbar angeordnet ist.

12. Kleinfeueranlage nach einem der vorhergehenden Ansprüche,
**dadurch gekennzeichnet, dass**
die Antriebseinheit (9) nach Art eines Uhrwerks ausgebildet ist.

13. Kleinfeueranlage nach Anspruch 12,
**dadurch gekennzeichnet, dass**
das Uhrwerk über einen Kettenantrieb (50) mit dem Kupplungselement (11) verbunden ist.

14. Kleinfeueranlage nach einem der vorhergehenden Ansprüche,
**dadurch gekennzeichnet, dass**
der Querschnitt der wenigstens einen Brennstoffdurchtrittsöffnung (22) verstellbar ist.

15. Kleinfeueranlage nach einem der vorhergehenden Ansprüche,
**dadurch gekennzeichnet, dass**
die Ganggeschwindigkeit mit der Antriebseinheit (9) einstellbar ist.

## Claims

1. Small-scale burner for solid fuels, comprising a housing (2), a combustion chamber (5), a transition region (7), a drive means (8), a drive unit (9), a fuel storage space (6) which is connected to the combustion chamber (5) via the transition region (7), and in particular a stove, or a fireplace insert, or an oven insert, wherein the solid fuel stored in the fuel storage space (6) is conveyed from the fuel storage space (6) into the combustion chamber (5) via the movably mounted drive means (8) which is arranged in the transition region (7), has the drive unit (9) and is driven in a rotating manner, and the housing (2) of the small-scale burner has a central section (3) which is of substantially symmetrical design with regard to the side walls (10a, 10b) thereof present in the region of the drive means (8) and comprises the drive means (8) and the combustion chamber (5), **characterized in that** the drive unit (9) is attached on the outside either on the right side or left side to one of the side walls (10a, 10b) of the central section (3), for which purpose a coupling element (11) of the drive means (8) either projects on both sides beyond the side walls (10) of the central section (3) or is extended on one side or fitted on one side as required, and prepared mounting elements (12) are arranged on the side walls (10), said mounting elements permitting the drive unit (9) to be mounted on each of the two sides of the central section (3).

2. Small-scale burner according to Claim 1, **characterized in that** lateral housing wall sections (31) can be fitted onto the side walls (10) of the central section (3) of the housing (2) in order to form housing side chambers, of which one surrounds the drive unit (9).

3. Small-scale burner according to Claim 1 or 2, **characterized in that** the fuel storage space (6) is arranged in an upper region of a side section (4) formed by the housing wall sections (31) and the drive unit (9) is arranged in a lower region of same.

4. Small-scale burner according to one of the preceding claims, **characterized in that** the drive unit (9) is arranged in a first side section (4a) and the fuel storage space (6) is arranged in the opposite side section (4b).

5. Small-scale burner according to one of the preceding claims, **characterized in that** lead-through openings (16), of which one receives the coupling element (11), are provided in the two side walls (10) of the central section (3) level with a conveying and/or drive spindle (15) of the drive means (8).

6. Small-scale burner according to one of the preceding claims, **characterized in that** the coupling element (11) is designed as a spindle extension element which can be plugged onto the main spindle (15) of the drive means (8).

7. Small-scale burner according to one of the preceding claims, **characterized in that** the fuel storage space (6) reaches to an upper cover region (18) of the small-scale burner.

8. Small-scale burner according to one of the preceding claims, **characterized in that** the fuel storage space (6) is designed as a batch container (21) which has a bottom bevel (20) and is fastened laterally to one of the side walls (10) of the central section (3) of the small-scale burner.

9. Small-scale burner according to one of the preceding claims, **characterized in that** the two side walls (10) of the central section (3) have, above the drive means (8), at least one fuel passage opening (22) which leads in the region of the bottom bevel (20) into the fuel storage space (6), wherein, when only one fuel storage space (6) is provided in one of the side chambers (4), the passage openings (22) in the side wall (10) not provided with a fuel storage space (6) are closed by a sealing insert (23).

10. Small-scale burner according to one of the preceding claims, **characterized in that** the drive unit (9) is arranged in terms of the vertical position thereof below a combustion chamber bore (30).

11. Small-scale burner according to one of the preceding claims, **characterized in that** at least one of the lateral housing wall sections (31) is fastened to the central section (3) of the housing (2) via hinge elements in the region of the rear wall of the small-scale burner and is arranged such that it can be swung open in the manner of a door.

12. Small-scale burner according to one of the preceding claims, **characterized in that** the drive unit (9) is designed in the manner of a clockwork.

13. Small-scale burner according to Claim 12, **characterized in that** the clockwork is connected to the coupling element (11) via a chain drive (50).

14. Small-scale burner according to one of the preceding claims, **characterized in that** the cross section of the at least one fuel passage opening (22) is adjustable.

15. Small-scale burner according to one of the preceding claims, **characterized in that** the movement speed can be set by the drive unit (9).

## Revendications

1. Petit foyer à combustible solide comprenant un boîtier (2), une chambre de combustion (5), une partie de transition (7), un moyen d'entraînement (8), une unité d'entraînement (9), une chambre (6) de réserve de combustible raccordée à la chambre de combustion (5) par la partie de transition (7), notamment feu ouvert, cassette de cheminée ou cassette de four,
le combustible solide conservé dans la chambre (6) de réserve de combustible étant extrait de la chambre (6) de réserve de combustible pour être transporté dans la chambre de combustion (5) par l'intermédiaire du moyen d'entraînement (8) disposé dans la partie de transition (7), monté à déplacement, disposant de l'unité d'entraînement (9) et étant entraîné en rotation par elle,
le boîtier (2) du petit foyer présentant une partie centrale (3) dont les parois latérales (10a, 10b) présentes au niveau du moyen d'entraînement (8) sont essentiellement symétriques et qui comporte le moyen d'entraînement (8) ainsi que la chambre de combustion (5),
**caractérisé en ce que**
l'unité d'entraînement (9) est placée du côté extérieur, sélectivement du côté droit ou du côté gauche, sur l'une des parois latérales (10a, 10b) de la partie centrale (3),
**en ce qu'**un élément d'accouplement (11) du moyen d'entraînement (8) déborde dans ce but des deux côtés au-delà des parois latérales (10) de la partie centrale (3) ou étant extrait d'un côté si nécessaire ou placé d'un seul côté et
**en ce que** des éléments de montage (12) qui permettent de monter l'unité d'entraînement (9) sur chacun des deux côtés de la partie centrale (3) sont disposés sur les parois latérales (10).

2. Petit foyer selon la revendication 1, **caractérisé en ce que** des parties latérales (31) de parois de boîtier peuvent être placées sur les parois latérales (10) de la partie centrale (3) du boîtier (2) pour former des chambres latérales de boîtier dont l'une entoure l'unité d'entraînement (9).

3. Petit foyer selon les revendications 1 ou 2, **caractérisé en ce que** la chambre (6) de réserve de combustible est disposée dans une partie supérieure et l'unité d'entraînement (9) dans une partie inférieure d'une partie latérale (4) formée par les parties (31) de parois de boîtier.

4. Petit foyer selon l'une des revendications précédentes, **caractérisé en ce que** l'unité d'entraînement (9) est disposée dans une première partie latérale (4a) et la chambre (6) de réserve de combustible dans la partie latérale (4b) opposée.

5. Petit foyer selon l'une des revendications précédentes, **caractérisé en ce que** des ouvertures de passage (16) dont l'une reprend l'élément d'accouplement (11) sont prévues au niveau d'un axe de transport et/ou d'entraînement (15) des moyens d'entraînement (8) dans les deux parois latérales (10) de la partie centrale (3).

6. Petit foyer selon l'une des revendications précédentes, **caractérisé en ce que** l'élément d'accouplement (11) est configuré comme élément de prolongement d'axe et peut être enfiché sur l'axe principal (15) du moyen d'entraînement (8).

7. Petit foyer selon l'une des revendications précédentes, **caractérisé en ce que** la chambre (6) de réserve de combustible s'étend jusqu'au niveau du couvercle supérieur (18) du petit foyer.

8. Petit foyer selon l'une des revendications précédentes, **caractérisé en ce que** la chambre (6) de réserve de combustible est configurée comme récipient d'appendice (21) présentant un fond incliné (20) et fixée latéralement sur l'une des parois latérales (10) de la partie centrale (3) du petit foyer.

9. Petit foyer selon l'une des revendications précédentes, **caractérisé en ce que** les deux parois latérales (10) de la partie centrale (3) présentent au-dessus des moyens d'entraînement (8) au moins une ouverture (22) de passage de combustible qui débouche au niveau du fond incliné (20) de la chambre (6) de réserve de combustible, et lorsqu'une seule chambre (6) de réserve de combustible est prévue dans l'une des chambres latérales (4), les ouvertures de passage (22) ménagées dans la paroi latérale (10) non équipée d'une chambre (6) de réserve de combustible sont fermées par une garniture d'étanchéité (23).

10. Petit foyer selon l'une des revendications précédentes, **caractérisé en ce que** l'unité d'entraînement (9) est disposée en dessous du fond (30) de la chambre de combustion.

11. Petit foyer selon l'une des revendications précédentes, **caractérisé en ce qu'**au moins une des parties (31) de parois latérales de boîtier est fixée par des éléments de charnière au niveau de la paroi arrière du petit foyer, sur la partie centrale (3) du boîtier (2) et est disposée de manière à pouvoir être rabattue à la manière d'une porte.

12. Petit foyer selon l'une des revendications précédentes, **caractérisé en ce que** l'unité d'entraînement (9) est configurée comme mécanisme d'horloge.

13. Petit foyer selon la revendication 12, **caractérisé en ce que** l'horloge est raccordée à l'élément d'accouplement (11) par un entraînement à chaîne (50).

14. Petit foyer selon l'une des revendications précédentes, **caractérisé en ce que** la section transversale de la ou des ouvertures (22) de passage de combustible est ajustable.

15. Petit foyer selon l'une des revendications précédentes, **caractérisé en ce que** la vitesse de passage peut être ajustée au moyen de l'unité d'entraînement (9).
